# EUROPÄISCHE PATENTSCHRIFT

(11) **EP 1 130 272 B1**
(45) Veröffentlichungstag und Bekanntmachung des Hinweises auf die Patenterteilung: **25.10.2006**
(21) Anmeldenummer: 01102432.0
(22) Anmeldetag: 03.02.2001
(51) Int. Cl.: F15B 13/04, F15B 13/043

(54) **Ventil**
Valve
Distributeur

(30) Priorität: 04.03.2000 DE 10010690
(43) Veröffentlichungstag der Anmeldung: 05.09.2001
(73) Patentinhaber: FESTO AG & Co, 73734 Esslingen (DE)
(72) Erfinder: Bogdanowicz, Grzegorz, 73760 Ostfildern (DE)
(74) Vertreter: Abel, Martin

(56) Entgegenhaltungen:
- DE-A- 2 906 258
- FR-A- 1 170 995
- US-A- 2 870 789
- US-A- 2 916 879
- US-A- 3 060 688
- US-A- 5 490 441
- US-A- 5 662 020

## Beschreibung

Die Erfindung betrifft ein Ventil, mit einer einen zur Steuerung von Fluidströmen dienenden Ventilschieber aufweisenden Steuereinrichtung, die durch Aufbringen von Stellkräften relativ zum Ventilgehäuse zu einer einer ersten Umschaltrichtung folgenden ersten Umschaltbewegung und einer einer entgegengesetzten zweiten Umschaltrichtung folgenden zweiten Umschaltbewegung antreibbar und dadurch in unterschiedlichen Schaltstellungen positionierbar ist, wobei sie bei der ersten Umschaltbewegung unter Zurücklegung einer Umschaltstrecke aus einer ersten Schaltstellung in eine durch gehäusefeste Anschlagmittel vorgegebene End-Schaltstellung verlagerbar ist, wobei an lediglich einem Endbereich der Steuereinrichtung eine Antriebseinrichtung mit bei der ersten Umschaltbewegung unter Spannung setzbaren Federmitteln vorgesehen ist und wobei die Steuereinrichtung durch in der ersten Umschaltrichtung wirkende erste Stellkräfte in der End-Schaltstellung gehalten werden kann, aus der sie durch Aufbringung von in der entgegengesetzten zweiten Umschaltrichtung wirkenden zweiten Stellkräften im Rahmen der zweiten Umschaltbewegung herausbewegbar ist, und wobei das Ventil als Zwei-Stellungsventil ausgebildet ist, das ohne eine Zwischenschaltstellung lediglich zwischen der ersten Schaltstellung und der End-Schaltstellung umschaltbar ist.

In der US 3,060,688 ist ein Hydrauliksystem offenbart, mit einem Hydraulikflüssigkeit enthaltendes Reservoir, das über Kanäle mit einem Ventil verbunden ist, wobei die Hydraulikflüssigkeit mittels einer Pumpe zum Ventil gefördert wird.

Das Ventil seinerseits ist mit einem Arbeitskolben verbunden, dessen Kolbenkammer je nach Schaltstellung des Ventils mit Hydraulikflüssigkeit beaufschlagt wird oder entleert wird. Das Ventil besitzt ein Ventilgehäuse, das einen Ventilraum definiert, in dem ein Ventilkolben axial beweglich angeordnet ist. Der Ventilkolben unterteilt den Ventilraum in eine erste und zweite Kolbenkammer, die wahlweise mit Hydraulikflüssigkeit beaufschlagbar sind, um den Ventilkolben in die eine oder andere Richtung zu bewegen. Der Ventilkolben besitzt ferner an seinen einander entgegengesetzten Stirnseiten liegende Ausnehmungen, in die jeweils ein Federelement integriert ist, wobei die Federelemente den Ventilkolben in einer Mittelstellung halten, sofern die Kolbenkammern nicht mit Hydraulikflüssigkeit beaufschlagt sind. Wird eine der beiden Kolbenkammern mit Hydraulikflüssigkeit beaufschlagt, so bewegt sich der Ventilkolben aus seiner Mittelstellung in eine seiner Endlagen, wobei er an die Rückwand der nicht fluidbeaufschlagten Kolbenkammer anstößt. Gleichzeitig wird die in die nicht fluidbeaufschlagte Kolbenkammer ragende Feder gespannt. Sobald der Druck aus der fluidbeaufschlagten Kolbenkammer entweicht, bewegt sich der Ventilkolben aufgrund der Federkraft der vorgespannten Feder von seiner Endlage zurück in seine Mittelstellung.

Ein Mehrwegeventil geht beispielsweise aus der EP 0 678 676 B1 hervor. Dort ist die Steuereinrichtung von einem kolbenartigen Ventilschieber mit axial vorgelagerten Stellkolben gebildet und kann durch Beaufschlagung mit einem Steuerfluid in zwei einander entgegengesetzten End-Schaltstellungen positioniert werden. Je nach Schaltstellung werden dabei die Ventilkanäle des Ventils mit unterschiedlicher Konfiguration fluidisch verknüpft.

Ein Problem bei sämtlichen Ventilen dieser Art besteht darin, dass bei längerem Verbleib der Steuereinrichtung in einer der End-Schaltstellungen die Haftreibung zwischen dem Ventilschieber und den diesen umschließenden Dichtungen stark ansteigt. Besonders typisch ist dieses Verhalten bei Stillstandszeiten ab 2 Stunden. Die Folge hiervon ist, dass die zum Herausbewegen der Steuereinrichtung aus der betreffenden End-Schaltstellung und zum Umschalten in eine andere Schaltstellung erforderlichen Stellkräfte ansteigen. Dies wiederum führt dazu, dass der den zur Verfügung stehenden fluidischen Betätigungskräften entgegenstehende Schaltwiederstand vergrößert wird, so dass die Umschaltzeiten ansteigen, was Funktionsstörungen bei den an das Ventil angeschlossenen Verbrauchern hervorrufen kann. Besonders kritisch ist das Verhalten bei monostabilen Zweistellungs-Ventilen.

Es ist daher die Aufgabe der vorliegenden Erfindung, Maßnahmen zu treffen, die auch nach längeren Stillstandszeiten ein zuverlässiges Umschaltverhalten des Ventils gewährleisten.

Diese Aufgabe wird dadurch gelöst, dass die in der ersten Umschaltrichtung wirkenden ersten Stellkräfte durch eine Luftfeder hervorgerufen werden, durch die die Steuereinrichtung in der End-Schaltstellung gehalten wird, dass die Antriebseinrichtung derart ausgebildet ist, dass die Federmittel zu Beginn der in die End-Schaltstellung gerichteten ersten Umschaltbewegung noch unwirksam sind und erst während des Endabschnittes der ersten Umschaltbewegung durch die kinetische Energie der Steuereinrichtung unter Spannung gesetzt werden, wobei die Spannkraft der Federmittel zu Beginn der zweiten Umschaltbewegung zusätzlich zu durch die Druckluftbeaufschlagung erzeugten Betätigungskräften zur Erzeugung der zweiten Stellkräfte beiträgt.

Beim Umschalten der Steuereinrichtung in eine End-Schaltstellung findet somit zunächst eine Umschaltbewegung konventioneller Art statt. Hat jedoch die Steuereinrichtung einen Teil der Umschaltstrecke in Richtung zur End-Schaltstellung zurückgelegt, werden durch die zu diesem Zeitpunkt vorliegende kinetische Energie der Steuereinrichtung Federmittel mindestens einer Antriebseinrichtung unter Spannung gesetzt. Es wird also Energie auf die Federmittel übertragen und in diesen gespeichert. Die Energiespeicherung in den Federmitteln hält so lange an, wie die Steuereinrichtung durch die auf sie einwirkenden ersten Stellkräfte in der End-Schaltstellung gehalten wird. Diese ersten Stellkräfte sind fluidische Stellkräfte und werden bei monostabilen Ventilen von einer Luftfeder aufgebracht. Wird nun die Steuereinrichtung zum Zwecke des Herausbewegens aus der End-Schaltstellung in der zweiten Umschaltrichtung durch Druckluft beaufschlagt, addiert sich zu deren Betätigungskräften anfänglich die Spannkraft der Federmittel hinzu, was ausreicht, um die erhöhte Haftreibung zu überwinden und die Steuereinrichtung umzuschalten. Schaltverzögerungen können somit auch bei längeren Ventil-Stillstandszeiten wirksam verhindert werden.

Vorteilhafte Weiterbildungen der Erfindung gehen aus den Unteransprüchen hervor.

Es ist möglich, mindestens eine die Federmittel enthaltende Antriebseinrichtung ortfest am Ventilgehäuse vorzusehen, wobei das Spannen der Federmittel dadurch erfolgt, daß die sich bewegende Steuereinrichtung bei der Annäherung an die End-Schaltstellung auf eine mit den Federmitteln in Wirkverbindung stehende Aufprallfläche auftrifft.

Zusätzlich oder alternativ kann mindestens eine Antriebseinrichtung auch an der Steuereinrichtung vorgesehen sein, so daß sie von dieser getragen und bei den Umschaltbewegungen mitbewegt wird. Diese Bauform läßt sich in der Regel konstruktiv wesentlich einfacher realisieren als eine Integration in das Ventilgehäuse. Zumal dann, wenn die Antriebseinrichtung in einen Stellkolben der Steuereinrichtung integriert wird, der ein bezüglich des Ventilschiebers separates Teil darstellt, so daß er sehr einfach anstelle eines konventionellen Stellkolbens verwendet werden kann.

Das Spannen der Federmittel geschieht zweckmäßigerweise dadurch, daß die Federmittel zwischen der sich bewegenden Steuereinrichtung und gehäusefesten Abstützmitteln komprimiert wird, wenn sich die Steuereinrichtung an ihre End-Schaltstellung annähert. Die zum Spannen der Federmittel notwendige Wegstrecke kann dabei sehr gering sein und dabei insbesondere wesentlich geringer als die restliche Wegstrecke der Umschaltstrecke, bei der die Federmittel noch außer Funktion sind und noch nicht komprimiert werden. Dadurch verbleibt der Steuereinrichtung bei der Umschaltbewegung ausreichend Zeit für den Aufbau der zum Spannen der Federmittel erforderlichen kinetischen Energie.

Die zu Beginn des Spannvorganges beaufschlagte und den Federmitteln zugeordnete Aufprallfläche befindet sich zweckmäßigerweise an einem verschiebbar geführten Antriebsstößel der Antriebseinrichtung, der dabei unmittelbar im Ventilgehäuse oder in der Steuereinrichtung verstellbar geführt aufgenommen sein kann.

Um die gewünschte Charakteristik zu erhalten, ist zweckmäßigerweise vorgesehen, dass die Federmittel auch im unbeaufschlagten Zustand unter einer gewissen Vorspannung stehen. Dabei können Einstellmittel vorgesehen sein, die eine variable Vorgabe der Vorspannung der Federmittel ermöglichen. Derartige Einstellmittel gestatten auch einen Toleranzausgleich hinsichtlich der Länge der Federmittel, insbesondere wenn diese von mindestens einer mechanischen Feder gebildet sind. Alternativ oder zusätzlich zu mindestens einer mechanischen Feder können die Federmittel auch von einer Gasfeder und dabei vorzugsweise von einer Luftfeder gebildet sein.

Die Antriebseinrichtung ist zweckmäßigerweise einem axialen Endbereich der Steuereinrichtung zugeordnet. Möglich ist es, bei einer über zwei End-Schaltstellungen verfügenden Steuereinrichtung beiden End-Schaltstellungen eine Antriebseinrichtung zuzuordnen, und zwar zweckmäßigerweise im Bereich der beiden axialen Enden der Steuereinrichtung.

Die ersten Stellkräfte werden von einer Luftfeder gebildet, beispielsweise um ein monostabiles Zweistellungs-Ventil zu realisieren. Dabei wählt man die Gegebenheiten zweckmäßigerweise derart, dass die Spannkraft der Federmittel zumindest in etwa den ersten Stellkräften entspricht oder etwas geringer ist. Auf diese Weise können die ersten Stellkräfte bei in der End-Schaltstellung befindlicher Steuereinrichtung durch die Spannkraft im wesentlichen ausgeglichen sein, so daß die durch ein Steuerfluid aufzubringenden Betätigungskräfte im wesentlichen nur die Haftreibung der Dichtungsmaßnahmen überwinden muß, um die Steuereinrichtung wieder aus der End-Schaltstellung in einer andere Schaltstellung umzuschalten.

Nachfolgend wird die Erfindung anhand der beiliegenden Zeichnungen näher erläutert. In dieser zeigen:
- Figur 1: eine bevorzugte Ausführungsform eines mit den erfindungsgemäßen Maßnahmen ausgestatteten Ventils, hier exemplarisch in einer Bauform als monostabiles 5/2-Wegeventil, das Ganze im Längsschnitt und teils schematisiert, und
- Figur 2: den in Figur 1 strichpunktiert markierten Ausschnitt II in vergrößerter Darstellung, wobei in durchgezogenen Linien eine Stellung der Steuereinrichtung unmittelbar zu Beginn des Spannens der Federmittel gezeigt ist und wobei strichpunktiert die zugeordnete End-Schaltstellung mit gespannten Federmitteln angedeutet ist.

Bei dem in der Zeichnung dargestellten Ventil 1 handelt es sich um ein Mehrwegeventil, wobei das konkrete Beispiel ein 5/2-Wegeventil zeigt.

Das Ventil 1 verfügt über ein Ventilgehäuse 2, das vorliegend einen Hauptkörper 3 enthält, an dessen beiden axialen Stirnseiten jeweils ein Abschlußkörper 4, 5 angeordnet ist. Geeignete Befestigungsmittel zum Fixieren der Anschlußkörper 4, 5 am Hauptkörper 3 sind strichpunktiert bei 6 angedeutet, wobei es sich beispielsweise um Befestigungsschrauben handelt.

Im Innern des Ventilgehäuses 2 erstreckt sich in dessen Längsrichtung ein länglicher Aufnahmeraum 7, in dem eine ebenfalls längliche Steuereinrichtung 8 untergebracht ist. Die Steuereinrichtung 8 enthält einen kolbenartigen länglichen Ventilschieber 12 sowie zwei Stellkolben 13, 14, die dem Ventilschieber 12 an seinen beiden axialen Stirnseiten vorgelagert sind.

In den Aufnahmeraum 7 münden seitlich, an in Längsrichtung beabstandeten Stellen, mehrere Ventilkanäle 15 ein, wobei die mit den einzelnen Ventilkanälen 15 kommunizierenden Aufnahmeraumabschnitte axial beidseits jeweils von einer ringförmigen Dichtungseinrichtung 16 flankiert sind. Zwischen axial benachbarten Aufnahmeraumabschnitten befindet sich dabei jeweils nur eine Dichtungseinrichtung 16. Der Ventilschieber 12 verfügt in Längsrichtung abwechselnd über Bereiche größeren und kleineren Querschnittes, die je nach momentaner Axialposition des Ventilschiebers 12 mit einzelnen der beim Ausführungsbeispiel gehäusefest fixierten Dichtungseinrichtungen 16 zusammenarbeiten oder nicht zusammenarbeiten. Besteht ein Dichtkontakt, sind die beidseits der betreffenden Dichtungseinrichtung 16 befindlichen Aufnahmeraumabschnitte fluiddicht voneinander abgetrennt. Befindet sich hingegen ein Bereich geringeren Durchmessers des Ventilschiebers 12 auf gleicher Höhe mit einer Dichtungseinrichtung 16, ergibt sich ein Zwischenraum, durch den hindurch die benachbarten Aufnahmeraumabschnitte miteinander verbunden sind, so daß ein fluidisches Druckmedium zwischen den dadurch miteinander kommunizierenden Ventilkanälen 15 überströmen kann.

Beim Ausführungsbeispiel ist einer der Ventilkanäle 15 ein Speisekanal P, über den durch das Ventil zu verteilendes Druckmedium, insbesondere Druckluft, eingespeist wird. Beidseits benachbart zum Speisekanal P mündet jeweils ein Arbeitskanal A, B in den Aufnahmeraum 7 ein, wobei diese Arbeitskanäle A, B mit einem Verbraucher verbindbar sind, beispielsweise mit einem Pneumatikzylinder. An jeden Arbeitskanal A, B schließt sich nach axial außen hin noch ein Entlüftungskanal R, S an.

Die Dichtungseinrichtungen 16 umschließen die Steuereinrichtung 8 koaxial, wobei sie jeweils einen aus geeignetem Dichtmaterial bestehenden ringförmigen Dichtkörper 17 enthalten, beispielsweise einen Elastomerkörper. Der Dichtkörper 17 wird beim Ausführungsbeispiel von einem ringförmigen, radial nach innen hin offenen Dichtungsgehäuse 18 gehalten, über das die Dichtungseinrichtung 16 an der Innenfläche des Aufnahmeraumes 7 festgelegt ist, beispielsweise durch Einpressen.

Der Dichtkontakt zwischen einer Dichtungseinrichtung 16 und der Steuereinrichtung 8 wird dadurch herbeigeführt, daß der Dichtkörper 17 einen Abschnitt größeren Durchmessers des Ventilschiebers 12 mit Dichtkontakt umschließt.

Die Steuereinrichtung 1 ist beim Ausführungsbeispiel zwischen zwei Schaltstellungen umschaltbar. Die erste mögliche Schaltstellung ist in Figur 1 unterhalb der Längsachse 22 des Aufnahmeraumes 7 gezeigt, während die zweite Schaltstellung - nachfolgend als End-Schaltstellung bezeichnet - oberhalb der Längsachse 22 abgebildet ist.

In der ersten Schaltstellung erfolgt beim Ausführungsbeispiel die Ventilkanal-Zuordnung derart, daß der Speisekanal P mit dem einem Arbeitskanal B in Verbindung steht, während gleichzeitig der andere Arbeitskanal A mit dem einen Entlüftungskanal R kommuniziert. Der zweite Entlüftungskanal S ist hierbei abgesperrt. In der End-Schaltstellung hingegen steht der Speisekanal P mit dem zuvor noch entlüfteten Arbeitskanal A in Verbindung, während gleichzeitig der andere Arbeitskanal B über den zuvor noch abgesperrten Entlüftungskanal S entlüftet wird. Hier ist dann der noch verbleibende andere Entlüftungskanal R abgesperrt.

Die zum Verlagern der Steuereinrichtung 8 aus der ersten Schaltstellung in die End-Schaltstellung stattfindende Bewegung sei als erste Umschaltbewegung bezeichnet und verläuft in einer durch einen Pfeil kenntlich gemachten ersten Umschaltrichtung 23. Das Verlagern der Steuereinrichtung 8 aus der End-Schaltstellung heraus in die erste Schaltstellung sei als zweite Umschaltbewegung bezeichnet und erfolgt in einer der ersten Umschaltrichtung 23 entgegengesetzten, ebenfalls durch einen Pfeil markierten zweiten Umschaltrichtung 24. Die Umschaltrichtungen sind mit der Längsachse 22 gleichgerichtet.

Bei dem Ventil des Ausführungsbeispiels handelt es sich um ein monostabiles Ventil, das in Gestalt der End-Schaltstellung eine bevorzugte Schaltstellung hat. Diese wird dadurch hevorgerufen, dass der eine, in Figur 1 rechts gelegene Stellkolben 13 an seiner dem Ventilschieber 12 entgegengesetzten ersten Beaufschlagungsfläche 25 ständig durch ein unter einem bestimmten Betätigungsdruck stehendes fluidisches Druckmedium in Form von Druckluft beaufschlagt wird. Beim Ausführungsbeispiel wird Druckluft durch einen ersten Betätigungskanal 26 im Innern des Ventilgehäuses 2 vom Speisekanal P abgezweigt und in einen vom zugeordneten Endbereich des Aufnahmeraums 7 gebildeten ersten Beaufschlagungsraum 27 eingespeist, der vom beweglichen Stellkolben 13 bzw. dessen erster Beaufschlagungsfläche 25 begrenzt wird. Unter den Begriffen "Fluid" oder "Druckmedium" wird im Folgenden Druckluft verstanden.

Durch das auf die erste Beaufschlagungsfläche 25 einwirkende Druckmedium erfährt die Steuereinrichtung 8 erste Stellkräfte Si, die in der ersten Umschaltrichtung 23 wirksam sind.

Durch die ständige Verbindung des ersten Beaufschlagungsraumes 27 mit dem Speisekanal P ergibt sich beim Ausführungsbeispiel durch die im ersten Beaufschlagungsraum 27 befindliche Druckluft eine Luftfeder, die die Steuereinrichtung 8 ständig mit den ersten Stellkräften S₁ beaufschlagt.

Der dem entgegengesetzten axialen Endbereich des Ventilschiebers 12 zugeordnete zweite Stellkolben 14 ist wie der andere, erste Stellkolben 13 unter Abdichtung verschiebbar im zugeordneten Endabschnitt des Aufnahmeraumes 7 geführt. Zur Abdichtung kann eine ringförmige Dichtungseinrichtung 28 vorgesehen sein, die in einer Ringnut des betreffenden Stellkolbens 13, 14 einsitzt und mit der radial zugewandten Innenumfangsfläche 32 des Aufnahmeraumes 7 in gleitendem Dichtkontakt steht.

Der zweite Stellkolben 14 begrenzt mit einer vom Ventilschieber 12 axial abgewandten zweiten Beaufschlagungsfläche 33 einen vom zugeordneten Endabschnitt des Aufnahmeraumes 7 gebildeten zweiten Beaufschlagungsraum 34. Dieser steht über einen zweiten Betätigungskanal 35 wie schon der erste Beaufschlagungsraum 27 mit dem Speisekanal P in Verbindung, wobei es sich allerdings um eine gesteuerte Verbindung handelt. Letzteres resultiert daraus, daß in den Verlauf des zweiten Betätigungskanals 35 ein Vorsteuerventil 36 eingeschaltet ist, das über eine elektrisch aktivierbare Betätigungseinrichtung 37 verfügt - beispielsweise ein Elektromagnet oder eine Piezoeinrichtung -, durch die der Fluiddurchgang durch den zweiten Betätigungskanal 35 hindurch wahlweise freigegeben oder versperrt werden kann. Bei versperrtem zweitem Betätigungskanal 35 ist der zweite Beaufschlagungsraum 34 durch eine nicht näher dargestellte Kanalführung, beispielsweise innerhalb der Betätigungseinrichtung 37, entlüftet. Bei freigegebener Verbindung ist die zur Entlüftung dienende Kanalführung abgesperrt und statt dessen der zweite Beaufschlagungsraum 34 mit dem Speisekanal P verbunden, so daß aus dem Speisekanal P Steuerfluid in den zweiten Beaufschlagungsraum 34 eingespeist wird, das durch Beaufschlagung der zweiten Beaufschlagungsfläche 33 durch einen Pfeil angedeutete Betätigungskräfte F_{B} in der zweiten Umschaltrichtung 24 auf die Steuereinrichtung 8 ausübt.

Das Steuerfluid könnte an Stelle einer Abzweigung vom Speisekanal P auch durch einen separaten Steuerkanal zugeführt werden, was auch für das zur Beaufschlagung des ersten Stellkolbens 13 dienende Druckmedium gilt.

Bevorzugt erstreckt sich der Aufnahmeraum 7 in Längsrichtung durch den gesamten Hauptkörper 3 hindurch und bis in die beiden Abschlußkörper 4, 5 hinein. Zumindest den größten Teil ihres Stellweges legen die Stellkolben 13, 14 dabei innerhalb des jeweils zugeordneten Abschlußkörpers 4, 5 zurück, wobei zum Erhalt einer optimalen Gleitfläche eine Führungshülse 38 koaxial in den jeweiligen Endabschnitt des Aufnahmeraumes 7 eingesetzt sein kann. Die Betätigungseinrichtung 37 ist zweckmäßigerweise ebenfalls an einem der Abschlußkörper 4 vorgesehen.

Ist durch die Betätigungseinrichtung 37 die Einspeisung von Steuerfluid in den zweiten Beaufschlagungsraum 34 unterbunden und letzterer entlüftet, erfolgt ausgehend von der ersten Schaltstellung eine Verlagerung der Steuereinrichtung 8 in der ersten Umschaltrichtung 23, bis schließlich die erste End-Schaltstellung vorliegt, die dadurch definiert wird, daß die Steuereinrichtung 8 mit an ihr vorgesehenen ersten Anschlagmittel 38 an gehäusefesten zweiten Anschlagmitteln 39 zur Anlage gelangt. Letztere sind bei Ausführungsbeispiel von der der Steuereinrichtung 8 axial zugewandten stirnseitigen Abschlußfläche 41 des Aufnahmeraumes 7 gebildet. Die an der Steuereinrichtung 8 vorgesehenen Anschlagmittel 38 befinden sich beim Ausführungsbeispiel am Stellkolben 14 und sind vorzugsweise von dessen der Abschlußfläche 41 axial zugewandter Stirnfläche 42 gebildet.

Um die Steuereinrichtung 8 aus der End-Schaltstellung wieder herauszubewegen und in die erste Schaltstellung zurückzuschalten, wird durch Aktivierung der Betätigungseinrichtung 37 der Fluiddurchgang durch den zweiten Betätigungskanal 35 freigegeben, was die oben erwähnten, in der zweiten Umschaltrichtung 24 wirksamen Betätigungskräfte F_{B} zur Folge hat. Diese ergeben zusammen mit einer nachfolgend noch erläuterten und gleichgerichtet wirksamen Spannkraft F_{S} zweite Stellkräfte S₂, die zusammen größer sind als die ersten Stellkräfte S₁ und die in der End-Schaltstellung durch die Dichtungseinrichtungen 16 auf die Steuereinrichtung 8 einwirkenden Haftreibungskräfte F_{H}. Dadurch wird die Steuereinrichtung 8 verzögerungsfrei in die erste Schaltstellung zurückgeschaltet.

Ein wesentlicher Kern der vorliegenden Erfindung liegt in der Zur-Verfügung-Stellung der zuvor erwähnten Spannkraft F_{S} durch eine in Figur 2 vergrößert dargestellte Antriebseinrichtung 43, die vorzugsweise, wie abgebildet, in den Stellkolben 14 integriert ist und somit von der Steuereinrichtung 8 getragen wird.

Die Antriebseinrichtung 43 ist mit Federmitteln 44 ausgestattet, die während des Verlaufes der ersten Umschaltbewegung zur Erzeugung der Spannkraft F_{S} unter Spannung gesetzt werden. Allerdings ist die Anordnung so getroffen, daß die Federmittel 44 zu Beginn der ersten Umschaltbewegung und vorzugsweise während des größten Teils der Umschaltstrecke unwirksam sind und erst während des Endabschnittes der ersten Umschaltbewegung, also während des Zurücklegens des der End-Schaltstellung unmittelbar vorgelagerten Abschnittes der Umschaltstrecke unter Spannung gesetzt werden. Letzteres geschieht durch die kinetische Energie der Steuereinrichtung 8, die diese beim Durchlaufen des durch die Federmittel 44 ungebremsten Abschnittes der ersten Umschaltbewegung aufbaut. So lange die Steuereinrichtung 8 durch die ersten Stellkräfte S₁ in der End-Schaltstellung gehalten wird, bleibt die Spannkraft F_{S} in den Federmitteln 44 gespeichert. Treten jedoch die fluidischen Betätigungskräfte F_{B} hinzu, verlagert sich die Steuereinrichtung 8 durch den Kraftüberschuß in der zweiten Umschaltrichtung 24, wobei die Federmittel 44 die gespeicherte Energie in Gestalt der Spannkraft F_{S} an die Steuereinrichtung 8 abgeben und für ein optimales anfängliches Beschleunigungsverhalten der Steuereinrichtung 8 sorgen.

Die beim Ausführungsbeispiel realisierte bevorzugte konstruktive Lösung sieht vor, daß die Antriebseinrichtung 43 eine in dem einen Grundkörper 45 bildenden Stellkolben 14 ausgebildeten Antriebsraum 46 enthält, der zur axialen Stirnfläche 42 hin offen ist. In dem Antriebsraum 46 ist ein Antriebsstößel 47 axial in der Richtung der Umschaltbewegungen gemäß Doppelpfeil 48 verstellbar gelagert. Die ebenfalls in dem Antriebsraum 46 untergebrachten Federmittel 44 stützten sich einerseits am Grundkörper 45 und andererseits an dem Antriebsstößel 47 ab und beaufschlagen diesen in einer mit der ersten Umschaltrichtung 23 gleichgerichteten Ausfahrrichtung 49. Solange die Steuereinrichtung 8 die erste Schaltstellung einnimmt, wird dabei der Antriebsstößel 47 in der in Figur 2 in durchgezogenen Linien abgebildeten Grundstellung gehalten, in der eine an ihm vorgesehene, in Ausfahrrichtung 49 orientierte Aufprallfläche 52 bezüglich den ersten Anschlagmitteln 38 mit Abstand zur Abschlußfläche 41 des Aufnahmeraumes 7 hin vorgelagert ist. Dieser in Figur 2 mit dem Buchstaben "h" markierte Abstand bildet gleichzeitig den maximal möglichen Spannweg der Federmittel 44.

Die Grundstellung des Antriebsstößels 47 wird durch miteinander kooperierende und einander zugewandte erste und zweite Anschlagflächen 53, 54 am Antriebsstößel 47 und am Stellkolben 14 vorgegeben.

Der Antriebsstößel 47 ist in Längsrichtung abgestuft und besitzt einen stirnseitig mit der Aufprallfläche 52 versehenen Aufprallabschnitt 56, an den sich axial ein Anschlagabschnitt 55 größeren Durchmessers anschließt. Die erste Anschlagfläche 53 ist an der in Ausfahrrichtung 49 orientierten und über den Aufprallabschnitt 56 radial vorstehenden Stirnfläche des Anschlagabschnittes 55 vorgesehen, während sich die zweite Anschlagfläche 54 an einem den Aufprallabschnitt 56 koaxial umgebenden und in den Antriebsraum 46 hineinragenden Hülsenkörper 57 vorgesehen ist. Die Federmittel 44 stützen sich einerseits an der der ersten Anschlagfläche 53 entgegengesetzt orientierten Rückseite des Anschlagabschnittes 55 ab und andererseits an der dieser mit Abstand gegenüberliegenden inneren Begrenzungsfläche 58 des Antriebsraumes 46.

Der Aufprallfläche 52 in der ersten Umschaltrichtung 23 gegenüberliegend ist eine ventilgehäusefeste Gegenaufprallfläche 61 vorgesehen.

In der ersten Schaltstellung der Steuereinrichtung 8 sind sowohl die ersten und zweiten Anschlagmittel 38, 39 als auch die Aufprallfläche 52 und die Gegenaufprallfläche 61 mit relativ großem Abstand zueinander angeordnet. Der Antriebsstößel 47 nimmt dabei die Grundstellung ein.

Wird ausgehend von der ersten Schaltstellung die erste Umschaltbewegung ausgelöst, ändert sich an diesen Verhältnissen zunächst nichts. Zwar verringern sich die vorerwähnten Abstände, jedoch ohne daß es zu einem gegenseitigen Kontakt käme. Die Federmittel 44 haben also zu Beginn der ersten Umschaltbewegung und ausgehend hiervon während des größten Teils derselben keine Wirkung.

Dies ändert sich, wenn zum Ende der ersten Umschaltbewegung hin die Aufprallfläche 52 auf die Gegenaufprallfläche 61 auftrifft. Zu diesem Zeitpunkt sind die beiden ersten und zweiten Anschlagmittel 38, 39 noch um den Spannweg h zueinander beabstandet. Aufgrund der kinetischen Energie der Steuereinrichtung 8 wird selbige jedoch nicht gestoppt, sondern bewegt sich bis zum gegenseitigen Kontakt der ersten und zweiten Anschlagmittel 38, 39 relativ zu dem seinerseits an einer Weiterbewegung gehinderten Antriebsstößel 47 weiter. Dabei wird der Antriebsstößel 47 relativ zum Stellkolben 14 axial in den Antriebsraum 46 hineingedrückt, was ein Spannen der Federmittel 44 zur Folge hat. Die End-Schaltstellung ist also dadurch charakterisiert, daß sowohl die Aufprallfläche 52 und die Gegenaufprallfläche 61 als auch die beiden Anschlagmittel 38, 39 aneinander anliegen, wobei die Federmittel 44 um den Spannweg h gespannt sind. In Figur 2 sind die Gegebenheiten der End-Schaltstellung in strichpunktierten Linien angedeutet.

Das Spannen der Federmittel 44 erfolgt beim Ausführungsbeispiel durch ein Komprimieren derselben. Es handelt sich hier um eine oder mehrere mechanische Federn, vorzugsweise Druckfedern. Allerdings wären auch andere Federarten möglich und man könnte insbesondere auf eine Gasfeder zurückgreifen, vorzugsweise in Gestalt einer Luftfeder, wobei sich das Luftpolster beispielsweise durch Abzweigen von Druckluft aus den im Ventil 1 verlaufenden Kanälen erzeugen ließe.

Solange sich die Steuereinrichtung 8 in der End-Schaltstellung befindet, bewirken die gespannten Federmittel 44 über den gegenseitigen Kontakt der Aufprallfläche 52 und der Gegenaufprallfläche 61 die schon erwähnte Federkraft F_{S}, welche danach trachtet, die Steuereinrichtung 8 in der zweiten Umschaltbewegung zu verlagern. Allerdings reicht die Spannkraft F_{S} allein nicht aus, um die zweite Umschaltbewegung auszulösen. Erst wenn die Betätigungseinrichung 37 aktiviert wird und durch Zufuhr des Steuerfluides auch noch die Betätigungskräfte F_{B} aufgeschaltet werden, stellen sich die gegenüber den ersten Stellkräften S₁ und den Haftreibungskräften F_{H} höheren zweiten Stellkräfte S₂ ein, die die Steuereinrichtung 8 in die erste Schaltstellung zurückbewegen.

Die Spannkraft F_{S} wirkt dabei allerdings nur während der anfänglichen Phase der zweiten Umschaltbewegung, und zwar über einen dem Spannweg h entsprechenden Anteil der Umschaltstrekke. Auch wenn dieser Spannweg h sehr klein ist - er kann sich beispielsweise in der Größenordnung von 5/10 mm bewegen - reicht die gespeicherte Federenergie aus, um zur Überwindung der anfänglich hohen Haftreibungskräfte F_{H} beizutragen und die Steuereinrichtung 8 in Bewegung zu versetzen. Sobald sich die Steuereinrichtung 8 bewegt, genügen die Betätigungskräfte F_{B}, um die Steuereinrichtung 8 in die erste Schaltstellung zurück zu bewegen und dort trotz ständiger Fluidbeaufschlagung des ersten Beaufschlagungsraumes 27 so lange wie gewünscht zu halten.

Bevorzugt erfolgt die Auslegung des Ventils 1 derart, daß auf der Basis identischer Fluiddrücke in den beiden Beaufschlagungsräumen 27, 34 die Spannkraft F_{S} der gespannten Federmittel 44 gleich groß oder geringfügig geringer ist wie die durch einen Luftfedereffekt hervorgerufenen ersten Stellkräfte S₁. Trotz übereinstimmender Kräfte können die Federmittel 44 hierbei gespannt werden, weil die Aufprallfläche 52 durch die zunächst ungehinderte Bewegung der Steuereinrichtung 8 mit Wucht auf die Gegenaufprallfläche 61 auftrifft und durch die kinetische Energie ein Komprimieren der Federmittel 44 möglich ist. Daß die Steuereinrichtung 8 dann weiterhin in der End-Schaltstellung verbleibt, hängt mit den durch die Dichtungseinrichtungen 16 hervorgerufenen Haftreibungskräften F_{H} zusammen. Soll anschließend ein Umschalten der Steuereinrichtung 8 erfolgen, muß der über den zweiten Betätigungskanal 35 eingespeiste Steuerdruck zunächst nur die Haftreibung F_{H} überwinden, was ohne weiteres möglich ist, so daß die Steuereinrichtung 8 praktisch verzögerungsfrei umschaltet.

Zur Vorgabe einer gewünschten Charakteristik der Federmittel 44 ist es von Vorteil, wenn diese auch bereits in der Grundstellung des Antriebsstößels 47 unter einer gewissen Vorspannung stehen. Beim Ausführungsbeispiel läßt sich die Vorspannung variabel durch Wahl einer entsprechenden axialen Montagetiefe des Hülsenkörpers 57 bezüglich des Antriebsraumes 46 vorgeben. Der Hülsenkörper 57 bildet hier also Einstellmittel 62 zur variablen Vorgabe der Vorspannung der Federmittel 44, wobei vorliegend die unterschiedlichen Montagetiefen durch unterschiedlich weites Einpressen des Hülsenkörpers 57 in den Antriebsraum 46 realisiert werden. Alternativ wäre es aber beispielsweise auch möglich, den Hülsenkörper 57 als Schraubteil auszuführen und die Montagetiefe durch Veränderung der Einschraubtiefe nach Wunsch einzustellen.

Insbesondere in Abhängigkeit von der Bauart des Ventilschiebers 12 könnte sich die Antriebseinrichtung 43 auch an anderer Stelle als vorliegend an einem axialen Endbereich der Steuereinrichtung 8 befinden. Ferner wäre es möglich, eine zwischen zwei End-Schaltstellungen verlagerbare Steuereinrichtung 8 mit einer Mehrzahl von Antriebseinrichtungen auszustatten, die ausgehend von beiden End-Schaltstellungen eine Unterstützung der Rückstellbewegung bewirken. Hierzu könnte insbesondere an beiden axialen Endbereichen der Steuereinrichtung 8 jeweils eine Antriebseinrichtung vorgesehen sein.

Bei einer nicht näher dargestellten Ausführungsform befindet sich mindestens eine Antriebseinrichtung alternativ oder zusätzlich am Ventilgehäuse. Man kann sich die Anordnung dann beispielsweise so vorstellen, daß der Grundkörper 45 gehäuseseitig angeordnet ist und die bewegliche Aufprallfläche 52 der an der Steuereinrichtung 8 vorgesehenen Gegenaufprallfläche 61 entgegenragt. Hier würde dann insbesondere auch die Möglichkeit bestehen, das Ventilgehäuse 2 unmittelbar als Grundkörper zur Abstützung der Federmittel 44 und gegebenenfalls zur Lagerung des Antriebsstößels 47 heranzuziehen.

Ein oder beide Stellkolben 13, 14 könnten durchaus derart fest mit dem Ventilschieber 12 verbunden sein, daß sie jeweils Zug- und Druckkräfte auf den Ventilschieber 12 übertragen können. Insbesondere bei einer an einem Stellkolben vorgesehenen Antriebseinrichtung 43 ist jedoch eine hinsichtlich des Ventilschiebers 12 separate Ausgestaltung von Vorteil, weil dies eine leichte Nachrüstung konventioneller Ventile ermöglicht, indem einfach an Stelle eines konventionellen Stellkolbens ein mit einer Antriebseinrichtung 43 ausgestatteter Stellkolben eingesetzt wird.

## Patentansprüche

1. Ventil, mit einer einen zur Steuerung von Fluidströmen dienenden Ventilschieber (12) aufweisenden Steuereinrichtung (8), die durch Aufbringen von Stellkräften (S₁, S₂) relativ zum Ventilgehäuse (2) zu einer einer ersten Umschaltrichtung (23) folgenden ersten Umschaltbewegung und einer einer entgegengesetzten zweiten Umschaltrichtung (24) folgenden zweiten Umschaltbewegung antreibbar und **dadurch** in unterschiedlichen Schaltstellungen positionierbar ist, wobei sie bei der ersten Umschaltbewegung unter Zurücklegung einer Umschaltstrecke aus einer ersten Schaltstellung in eine durch gehäusefeste Anschlagmittel (39) vorgegebene End-Schaltstellung verlagerbar ist, wobei an lediglich einem Endbereich der Steuereinrichtung (8) eine Antriebseinrichtung (43) mit bei der ersten Umschaltbewegung unter Spannung setzbaren Federmitteln (44) vorgesehen ist und wobei die Steuereinrichtung (8) durch in der ersten Umschaltrichtung (23) wirkende erste Stellkräfte (S₁)in der End-Schaltstellung gehalten werden kann, aus der sie durch Aufbringung von in der entgegengesetzten zweiten Umschaltrichtung (24) wirkenden zweiten Stellkräften (S₂) im Rahmen der zweiten Umschaltbewegung herausbewegbar ist, und wobei das Ventil als Zwei-Stellungsventil (1) ausgebildet ist, das ohne eine Zwiechenschaltstellung lediglich zwischen der ersten Schaltstellung und der End-Schaltstellung umschaltbar ist, **dadurch gekennzeichnet, dass** die in der ersten Umschaltrichtung wirkenden ersten Stellkräfte (S₁) durch eine Luftfeder hervorgerufen werden, durch die die Steuereinrichtung (8) in der End-Schaltstellung gehalten wird, dass die Antriebseinrichtung (43) derart ausgebildet ist, dass die Federmittel (44) zu Beginn der in die End-Schaltstellung gerichteten ersten Umschaltbewegung noch unwirksam sind und erst während des Endabschnittes der ersten Umschaltbewegung durch die kinetische Energie der Steuereinrichtung (8) unter Spannung gesetzt werden, wobei die Spannkraft (F_{S}) der Federmittel (44) zu Beginn der zweiten Umschaltbewegung zusätzlich zu durch die Druckluftbeaufschlagung erzeugten Betätigungskräften (Fₛ) zur Erzeugung der zweiten Stellkräfte (S₂) beiträgt.

2. Ventil nach Anspruch 1, **dadurch gekennzeichnet, dass** mindestens eine Antriebseinrichtung (43) am Ventilgehäuse (2) vorgesehen ist und eine mit den Federmitteln (44) in Wirkverbindung stehende Aufprallfläche enthält, auf die die Steuereinrichtung (8) zum Spannen der Federmittel (44) mit einer gegenüberliegenden Gegenfläche aufprallen kann.

3. Ventil nach Anspruch 1 oder 2, **dadurch gekennzeichnet, dass** mindestens eine Antriebseinrichtung (43) von der Steuereinrichtung (8) getragen ist und eine mit den Federmitteln (44) in wirkverbindung stehende Aufprallfläche (52) enthält, die zum Spannen der Federmittel (44) auf eine gegenüberliegende gehäusefeste Gegenaufprallfläche (61) aufprallen kann.

4. Ventil nach Anspruch 2 oder 3, **dadurch gekennzeichnet, dass** die Aufprallfläche (52) an einem relativ zu einem Grundkörper (45) der Antriebseinrichtung (43) in den Umschaltrichtungen (23, 24) beweglichen Antriebsstößel (47) vorgesehen ist, auf den die sich an dem Grundkörper (45) abstützenden Federmittel (44) einwirken.

5. Ventil nach Anspruch 4, **dadurch gekennzeichnet, dass** der Grundkörper (45) entsprechend der Plazierung der Antriebseinrichtung (43) vom Ventilgehäuse (2) oder von der Steuereinrichtung (8) gebildet ist.

6. Ventil nach einem der Ansprüche 3 bis 5, **dadurch gekennzeichnet, dass** die Antriebseinrichtung (43) an oder in einem mit dem Ventilschieber (12) in Wirkverbindung stehenden Stellkolben (14) der Steuereinrichtung (8) vorgesehen ist.

7. Ventil nach Anspruch 6, **dadurch gekennzeichnet, dass** der Stellkolben (14) und der Ventilschieber (12) als voneinander getrennte Teile ausgebildet sind.

8. Ventil nach einem der Ansprüche 1 bis 7, **dadurch gekennzeichnet, dass** sich mindestens eine Antriebseinrichtung (43) an einem axialen Endbereich der Steuereinrichtung (8) befindet.

9. Ventil nach einem der Ansprüche 1 bis 8, **dadurch gekennzeichnet, dass** die Steuereinrichtung (8) zwischen zwei End-Schaltstellungen verlagerbar ist, wobei in beiden End-Schaltstellungen jeweils mindestens eine Antriebseinrichtung (43) wirksam ist.

10. Ventil nach Anspruch 9 in Verbindung mit Anspruch 8, **dadurch gekennzeichnet, dass** an beiden axialen Endbereichen der Steuereinrichtung (8) jeweils eine Antriebseinrichtung (43) vorgesehen ist.

11. Ventil nach einem der Ansprüche 1 bis 10, **dadurch gekennzeichnet, dass** die Federmittel (44) ständig unter vorSpannung stehen.

12. Ventil nach Anspruch 11, **dadurch gekennzeichnet, dass** Einstellmittel (62) zur variablen Vorgabe der Vorspannung der Federmittel (44) vorhanden sind.

13. Ventil nach einem der Ansprüche 1 bis 12, **dadurch gekennzeichnet, dass** die Federmittel (44) mindestens eine mechanische Feder enthalten.

14. Ventil nach einem der Ansprüche 1 bis 13, **dadurch gekennzeichnet, dass** die Federmittel (44) mindestens eine Gasfeder und dabei vorzugsweise eine Luftfeder enthalten.

15. Ventil nach einem der Ansprüche 1 bis 14, **gekennzeichnet durch** mindestens eine Betätigungseinrichtung (37) zur Steuerung der Beaufschlagung der Steuereinrichtung (8) mit einem die in der zweiten Umschaltrichtung (24) wirkenden Betätigungskräfte (F_{B}) hervorrufenden Steuerfluid.

16. Ventil nach einem der Ansprüche 1 bis 15, **dadurch gekennzeichnet, dass** die Spannkraft (F_{S}) der Federmittel (44) zumindest in etwa den ersten Stellkräften entspricht oder etwas geringer ist.

## Claims

1. Valve, with a control unit (8) containing a valve spool (12) for the control of fluid flows and which may be driven through the application of operating forces (S₁, S₂) relative to the valve casing (2) to make a first switching movement following a first switching direction (23) and a second switching movement following an opposite second switching direction (24) and may thereby be positioned in different control positions, wherein in the course of the first switching movement it may be shifted, covering a switching distance, from a first control position into an end control position preset by stop means (39) fixed to the casing, wherein at only one end section of the control unit (8) a drive unit (43) with spring means (44) which may be placed under load during the first switching movement is provided and wherein the control unit (8) may be held in the end control position by first operating forces (S₁) acting in the first switching direction (23) and from which it may be moved as part of the second switching movement by the application of second operating forces (S₂) acting in the opposite second switching direction (24), and wherein the valve is in the form of a two-position valve (1) which may be switched only between the first control position and the end control position without an intermediate control position, **characterised in that** the first operating forces (S₁) acting in the first switching direction are generated by an air spring, by which the control unit (8) is held in the end control position, that the drive unit (43) is so designed that the spring means (44) are still inoperative at the start of the first switching movement directed towards the end control position and are only tensioned during the end section of the first switching movement by the kinetic energy of the control unit (8), while the tension force (F_{S}) of the spring means (44) at the start of the second switching movement also contributes to actuating forces (F_{B}) generated by the compressed air pressurisation to generate the second operating forces (S₂).

2. Valve according to claim 1, **characterised in that** at least one drive unit (43) is provided on the valve casing (2) and contains an impact surface which is in effective connection with the spring means (44) and against which the control unit (8) may strike with an opposing mating surface to tension the spring means (44).

3. Valve according to claim 1 or 2, **characterised in that** at least one drive unit (43) is carried by the control unit (8) and contains an impact surface (52) which is in effective connection with the spring means (44) and which may strike against an opposing mating surface (61) fixed to the casing in order to tension the spring means (44).

4. Valve according to claim 2 or 3, **characterised in that** the impact surface (52) is provided on a driving ram (47), able to move in the switching directions (23, 24) relative to a body (45) of the drive unit (43), and acted on by spring means (44) supported on the body (45).

5. Valve according to claim 4, **characterised in that** the body (45) is formed by the valve casing (2) or the control unit (8), depending on the placing of the drive unit (43).

6. Valve according to any of claims 3 to 5, **characterised in that** the drive unit (43) is provided on or in an operating piston (14) of the control unit (8) which is in effective connection with the valve spool (12).

7. Valve according to claim 6, **characterised in that** the operating piston (14) and the valve spool (12) are in the form of parts which are separate from one another.

8. Valve according to any of claims 1 to 7, **characterised in that** at least one drive unit (43) is located at an axial end section of the control unit (8).

9. Valve according to any of claims 1 to 8, **characterised in that** the control unit (8) may be shifted between two end control positions, with at least one drive unit (43) being effective in each of the two end control positions.

10. Valve according to claim 9 in combination with claim 8, **characterised in that** a drive unit (43) is provided on each of the two axial end sections of the control unit (8).

11. Valve according to any of claims 1 to 10, **characterised in that** the spring means (44) are under constant preload.

12. Valve according to claim 11, **characterised in that** setting means (62) are provided for variable presetting of the pre-tension of the spring means (44).

13. Valve according to any of claims 1 to 12, **characterised in that** the spring means (44) contain one or more mechanical springs.

14. Valve according to any of claims 1 to 13, **characterised in that** the spring means (44) contain one or more gas springs and at the same time preferably an air spring.

15. Valve according to any of claims 1 to 14, **characterised by** one or more actuators (37) to control the pressurisation of the control unit (8) by a control fluid which generates actuating forces (F_{B}) acting in the second switching direction (24).

16. Valve according to any of claims 1 to 15, **characterised in that** the tension force (F_{S}) of the spring means (44) is at least approximately equal to or slightly less than the first operating forces.

## Revendications

1. Soupape, avec un dispositif de commande (8) comportant un coulisseau de soupape (12) destiné à contrôler des écoulements de fluide, qui par application de forces de réglage (S₁, S₂) par rapport au corps de soupape (2) peut être entraîné dans un premier déplacement de commutation suivant un premier sens de commutation (23) et dans un deuxième déplacement de commutation suivant un deuxième sens de commutation (24) opposé et peut être positionné de ce fait dans différentes positions de commutation, et pouvant être déplacé lors du premier déplacement de commutation en parcourant un trajet de commutation d'une première position de commutation jusque dans une position de commutation finale prédéfinie par des éléments de butée (39) solidaires du corps, sur seulement une zone d'extrémité du dispositif de commande (8) un dispositif d'entraînement (43) étant prévu, avec des moyens à ressort (44) pouvant être mis en tension lors du premier déplacement de commutation et le dispositif de commande (8) pouvant être maintenu par des premières forces de réglage (S₁) agissant dans le premier sens de commutation (23) dans la position de commutation finale, à partir de laquelle il peut être déplacé par des forces de réglage (S₂) agissant dans le deuxième sens de commutation opposé (24), dans le cadre du deuxième déplacement de commutation et la soupape étant conçue en tant que soupape à deux positions (1), qui sans position de commutation intermédiaire peut exclusivement commuter entre la première position de commutation et la position de commutation finale, **caractérisée en ce que** les forces de réglages (S₁) agissant dans le premier sens de commutation sont générées par un coussin d'air, qui maintient le dispositif de commande (8) dans la position de commutation finale, **en ce que** le dispositif d'entraînement (43) est conçu de façon à ce qu'au début du premier déplacement de commutation en direction de la position de commutation finale, les moyens à ressort (44) soient encore inactifs et qu'il ne soient mis en tension que pendant la partie finale du premier déplacement de commutation, par l'énergie cinétique du dispositif de commande (8), l'effort de tension (F_{S}) des moyens à ressort (44) contribuant, en supplément à des forces d'actionnement (F_{B}) générées par l'application d'air comprimé, à la génération des deuxièmes forces de réglage (S₂), au début du deuxième déplacement de commutation.

2. Soupape selon la revendication 1, **caractérisée en ce qu'**il est prévu au moins un dispositif d'entraînement (43) sur le corps de soupape (2) et ce que celui-ci comprend une surface de collision qui est en interaction avec les moyens à ressort (44), sur laquelle le dispositif de commande (8) peut rebondir par une contre-surface opposée pour assurer la mise en tension des moyens à ressort (44).

3. Soupape selon la revendication 1 ou 2, **caractérisée en ce qu'**au moins un dispositif d'entraînement (43) est porté par le dispositif de commande (8) et comprend une surface de collision (52) qui est en interaction avec les moyens à ressort (44), qui pour assurer la mise en tension des moyens à ressort (44) peut rebondir sur une contre-surface de collision (61) opposées , stationnaire sur le corps.

4. Soupape selon la revendication 2 ou 3, **caractérisée en ce que** la surface de collision (52) sur laquelle agissent les éléments à ressort (44) qui s'appuient sur le corps de base (45) est prévue sur une tige d'entraînement (47) mobile par rapport à un élément de base (45) du dispositif d'entraînement (43) dans les sens de commutation (23, 24).

5. Soupape selon la revendication 4, **caractérisée en ce que** le corps de base (45) est conçu en conséquence du placement du dispositif d'entraînement (43) du corps de soupape (2) ou du dispositif de commande (8).

6. Soupape selon l'une des revendications 3 à 5, **caractérisée en ce que** le dispositif d'entraînement (43) est prévu sur ou dans un piston de réglage (14) du dispositif de commande (8) qui est en interaction avec le coulisseau de soupape (12).

7. Soupape selon la revendication 6, **caractérisée en ce que** le piston de réglage (14) et le coulisseau de soupape (12) sont conçus comme des éléments mutuellement séparés.

8. Soupape selon l'une des revendications 1 à 7, **caractérisée en ce qu'**au moins un dispositif d'entraînement (43) se trouve sur une zone d'extrémité axiale du dispositif de commande (8).

9. Soupape selon l'une des revendications 1 à 8, **caractérisée en ce que** le dispositif de commande (8) peut se déplacer entre deux positions de commutation finales, au moins chaque fois un dispositif d'entraînement (43) agissant dans les deux positions de commutation finales.

10. Soupape selon la revendication 9, en association avec la revendication 8, **caractérisée en ce que** chaque fois un dispositif d'entraînement (43) est prévu sur les deux zones d'extrémités axiales du dispositif de commande (8).

11. Soupape selon l'une des revendications 1 à 10, **caractérisée en ce que** les moyens à ressort (44) sont constamment sous précontrainte.

12. Soupape selon la revendication 11, **caractérisée en ce que** sont prévus des moyens de réglage (62) pour la prédéfinition variable de la précontrainte des éléments à ressort (44).

13. Soupape selon l'une des revendications 1 à 12, **caractérisé en ce que** les moyens à ressort (44) comprennent au moins un ressort mécanique.

14. Soupape selon l'une des revendications 1 à 13, **caractérisée en ce que** les moyens à ressort (44) comprennent au moins un ressort à gaz et à cet effet de préférence un coussin d'air.

15. Soupape selon l'une des revendications 1 à 14, **caractérisé par** au moins un dispositif de manoeuvre (37) pour le contrôle de l'application sur le dispositif de commande (8) d'un fluide de commande générant la force d'actionnement (F_{B}) agissant dans le deuxième sens de commutation (24).

16. Soupape selon l'une des revendications 1 à 15, **caractérisée en ce que** la force de tension (F_{S}) des moyens à ressort (44) est au moins sensiblement égale ou légèrement inférieure aux premières forces de réglage.
